# EUROPÄISCHE PATENTSCHRIFT

(11) **EP 1 162 325 B1**
(45) Veröffentlichungstag und Bekanntmachung des Hinweises auf die Patenterteilung: **04.04.2007**
(21) Anmeldenummer: 01113328.7
(22) Anmeldetag: 31.05.2001
(51) Int. Cl.: E04B 7/02, E04D 5/14, E04B 1/342, E04G 5/00, E04H 15/44

(54) **Planendachkonstruktion**
Saddle roof structure
Structure de toit à double pente

(30) Priorität: 09.06.2000 DE 10028262
(43) Veröffentlichungstag der Anmeldung: 12.12.2001
(73) Patentinhaber: Wilhelm Layher Verwaltungs-GmbH, 74363 Güglingen-Eibensbach (DE)
(72) Erfinder:
(74) Vertreter: Clemens, Gerhard

(56) Entgegenhaltungen:
- DE-A- 3 542 610
- DE-U- 8 230 404
- DE-U- 9 110 828
- FR-A- 2 115 125
- GB-A- 985 913
- GB-A- 2 095 303
- US-A- 4 586 301
- US-A- 4 624 721

## Beschreibung

### TECHNISCHES GEBIET

Die vorliegende eine Planendachkonstruktion mit mehreren parallel beabstandet zueinander angeordneten an oder auf einer Unterkonstruktion gelagerten Dachbindern mit obergurten, insbesondere Gitterträgern mit Obergurt, Diagonalen und Untergurt, seitlichen Abstützeinheiten für die Dachbinder und einer Dachhaut.

### STAND DER TECHNIK

Aus der DE 35 42 610 A ist ein Schnell-Montage-Hallendach bekannt, bei dem die Dachbinder-Obergurte als nach oben offene Profile mit im Wesentlichen vertikal verlaufenden Schenkeln ausgebildet sind. Die Dachhautelemente weisen einen Rahmen auf, wobei in Neigungsrichtung des Daches verlaufende Randleisten einen nach unten gerichteten Schenkel aufweisen, der in das nach oben offene Profil des Dachbinderobergurtes eingreift. Die Dachhautelemente selbst sind als im Querschnitt trapez- oder wellenförmige Stahlbleche ausgebildet. Eine derartige Konstruktion hat sich in der Praxis bewährt, ermöglicht eine schnelle Montage beziehungsweise Demontage und ist geeignet, große Spannweiten abzudecken. Die Dachhautelemente mit ihrem Rahmen können aufgrund ihres Gewichtes nur mit einem Hebezeug montiert werden. Für die Montage wird in jedem Fall ein Kran benötigt.

In der GB-A-2 095 303 ist eine Portalrahmenstruktur dargestellt, bei der ein Dachbinder eingesetzt wird, der eine I-Kontur aufweist, wobei im Bereich des Obergurtes des Binders eine Ausnehmung vorhanden ist, in der ein durchgehendes Vollholzprofil eingepresst vorhanden ist, an dem eine Dachhaut anschließbar ist. Die Dachbinder weisen unterseitig ein T-förmige Nut auf, so dass im Eck- und im Fürstbereich des Rahmens unterseitig versteifungsmittel angeschlossen werden können. Das Vollholzprofil ist fest und unlösbar mit dem Binder verbunden.

### DARSTELLUNG DER ERFINDUNG

Ausgehend von dem genannten Stand der Technik liegt der vorliegenden Erfindung das technische Problem beziehungsweise die Aufgabe zugrunde, eine Planendachkonstruktion der eingangs genannten Art anzugeben, die durch Verwendung von im Gerüstbau bekannten Serienteilen eine wirtschaftliche Herstellung gewährleistet, eine ausreichende Tragsicherheit umsetzt und eine dauerhaft zuverlässige Funktion ermöglicht.

Die erfindungsgemäße Planendachkonstruktion ist durch die Merkmale des unabhängigen Anspruchs 1 gegeben. Vorteilhafte Ausgestaltungen und Weiterbildungen sind Gegenstand der abhängigen Ansprüche.

Die erfindungsgemäße Planendachkonstruktion der eingangs genannten Art zeichnet sich demgemäß dadurch aus, dass die Dachhaut als Plane ausgebildet ist, auf dem Obergurt des Binders eine Anschlussprofileinheit lösbar aufgesattelt ist, an oder in der Anschlussprofileinheit eine das Einschlagen oder Einschrauben von Befestigungsmitteln erlaubende Vollprofileinheit angeordnet ist, die Plane über in die Vollprofileinheit eingeschlagene oder eingeschraubte Befestigungsmittel an die Anschlussprofileinheit angeschlossen ist und an der Anschlussprofileinheit Anschlusselemente zum lösbaren Anschluss der seitlichen Abstützeinheiten vorhanden sind.

Eine konstruktiv besonders einfach umzusetzende und eine wirtschaftliche Herstellung ermöglichende Ausführungsform zeichnet sich dadurch aus, dass die Anschlussprofileinheit einen nach oben offenen U-Profilquerschnitt aufweist und die Vollprofileinheit als in der Anschlussprofileinheit angeordnetes Kantholz ausgebildet ist.

Eine bevorzugte Ausführungsform zeichnet sich dadurch aus, dass die Anschlussprofileinheit über Vorsprungeinheiten mit Rohrkupplungen an dem Obergurt des Gitterträgers angeschlossen ist.

Eine besonders vorteilhafte Weiterbildung, die die Montage beziehungsweise Demontage stark vereinfacht, zeichnet sich dadurch aus, dass die Anschlusselemente als Einhängetaschen mit Keil ausgebildet sind, in die eine in den Endbereichen der Abstützeinheiten vorhandene Vorsprungeinheit eingeführt ist und die Vorsprungeinheit mittels des Keiles jeweils lösbar in den Einhängetaschen arretiert ist.

Im Hinblick auf eine wirtschaftliche Herstellung der Gesamtkonstruktion zeichnet sich eine besonders vorteilhafte Ausgestaltung dadurch aus, dass die seitlichen Abstützeinheiten als Geländerstäbe eines bekannten Standard-Gerüstsystem, insbesondere des Blitz-Gerüstsystems der Firma Layher, ausgebildet sind.

Dabei kann eine Ausführungsvariante der seitlichen Abstützeinheiten vorteilhaft eingesetzt werden, die sich dadurch auszeichnet, dass die seitlichen Abstützeinheiten als rahmenartiges Doppelstabgeländer eines bekannten Standard-Gerüsts, insbesondere des Blitz-Gerüsts der Firma Layher, ausgebildet sind. Derartige Doppelgeländer sind von den Montagepersonen problemlos manuell handhabbar, da sie ein relativ geringes Gewicht aufweisen und in einfacher Art und Weise mit der beschriebenen Keilklemmtechnik an die Anschlussprofileinheit angeschlossen werden können.

In der Praxis gelangt man zu einer genügend steifen Konstruktion, wenn zwischen den Dachbindern abwechselnd Doppelgeländer und im benachbarten Feld zwischen den Dachbindern einfache Geländerstäbe eingesetzt werden.

Um die Handhabbarkeit der Plane montagetechnisch gesehen einfach zu gestalten, weist eine Planeneinheit im Wesentlichen den Abstand zweier Dachbinder auf, die insbesondere überlappend an der Vollprofileinheit befestigt werden können.

Bevorzugt ist der Abstand der seitlichen Abstützeinheiten untereinander im Bereich zwischen 40 cm (Zentimeter) und 60 cm (Zentimeter) gewählt, was einer Wassersackbildung der Plane entgegenwirkt.

Eine besonders bevorzugte Ausgestaltung der erfindungsgemäßen Planendachkonstruktion zeichnet sich dadurch aus, dass auf der Anschlussprofileinheit und/oder der Vollprofileinheit eine hutförmige, nach unten offene Abdeckprofileinheit angeschlossen ist, die mit ihren Schenkeln die angeschlossene Plane nach unten drückt, wodurch innerhalb der Plane eine gewisse Vorspannung erzeugt wird. Die Abdeckprofileinheit ist bevorzugt verschraubt mit der Vollprofileinheit ausgebildet und dient einerseits zu Abdichtungszwecken und andererseits zum Spannen der Dachplanen, was ebenfalls einer Wassersackbildung entgegenwirkt.

Eine hinsichtlich der konstruktiven Ausgestaltung besonders bevorzugte Weiterbildung zeichnet sich dadurch aus, dass die Anschlusselemente für die seitlichen Abstützeinheiten unterseitig an der Anschlussprofileinheit angeschlossen sind. Durch diese Maßnahme lässt sich ein kompakter Dachaufbau erzielen, wobei gleichzeitig eine Stützung der Planen durch die Abstützeinheit gewährleistet wird, was einer Wassersackbildung entgegenwirkt.

Eine besonders wirtschaftlich herzustellende Ausführungsvariante zeichnet sich dadurch aus, dass die Gitterträger als serienmäßig hergestellte Gerüstbauteile eines bekannten Standard-Gerüsts, insbesondere des Blitz-Gerüsts der Firma Layher, ausgebildet sind.

Die Gitterträger sind bevorzugt aus Aluminium und die Anschlussprofileinheiten können bevorzugt aus Stahl ausgebildet sein.

Hinsichtlich einer besonders wirtschaftlichen Montageweise ist es besonders vorteilhaft, die Plane mit eingeschlagenen, insbesondere getackerten, Metallklammern an der Vollprofileinheit zu befestigen.

Die vorgeschlagene Konstruktion stellt eine kostengünstige Dachlösung dar, wobei in wirtschaftlicher Hinsicht besonders zu Buche schlägt, dass größtenteils aus dem Gerüstbau bekannte Serienteile eingesetzt werden können. Damit ist der Gerüstbauer in der Lage, mit vorhandenen Serien-Gerüstteilen unter Einsatz der Anschlussprofileinheit und der Vollprofileinheit eine dauerhaft und zuverlässig funktionierende Hallenkonstruktion zu erstellen. Die Unterkonstruktion für die Dachkonstruktion kann aus Standard-Gerüstbauteilen bestehen oder spezielle Auflagerkonstruktionen für die Dachkonstruktion aufweisen.

Insbesondere ist hervorzuheben, dass die Binderaussteifungen am Obergurt durch die standardisierten Doppelgeländerelemente aufgrund der geringen Abstände der Doppelgeländer verhindern, dass sich Wassersäcke bilden. Die Befestigung der Dachplanen mit getackerten Metallklammern auf dem Kantholz der Anschlussprofileinheit beschleunigt die Montage erheblich. Das Vorsehen einer Abdeckprofileinheit erhöht einerseits die Dichtigkeit und sorgt andererseits für eine gewisse Vorspannung der Dachplanen, was wiederum einer Wassersackbildung entgegenwirkt.

Mit der vorgeschlagenen Konstruktion sind Spannweiten bis zu 15 m problemlos umsetzbar. Durch den Einsatz von Serien-Gerüstteilen wird ein nicht unerheblicher wirtschaftlicher Vorteil bei der Erstellung von Hallendächern ermöglicht.

Die wesentlichen Vorteile der erfindungsgemäßen Planendachkonstruktion bestehen darin, dass unter Einsatz von normalen aus dem Gerüstbau bekannten Serienteilen eine Dachkonstruktion mit hoher Aussteifung wirtschaftlich erstellt werden kann. Durch den Einsatz von Geländerbauteilen zur seitlichen Stützung der Binder in relativ engem Abstand wird einer Wassersackbildung zuverlässig entgegengewirkt. Gleichzeitig wird durch die oberseitig angeschlossene Abdeckprofileinheit neben einer zuverlässigen Abdichtung im Überlappungsbereich der Planen eine gleichzeitige Vorspannung der Planen erzielt, sodass eine Wassersackbildung zuverlässig vermieden kann. Durch die genannten Maßnahmen/Merkmale können die üblicherweise bei Planendachkonstruktionen auftretenden Flatterbewegungen und Geräusche weitestgehend vermieden werden.Gleichzeitig können als Planen die im Gerüstbau üblichen, billigen Abdeckplanen verwendet werden. Der Einsatz von relativ teuren Planen mit Kedern und entsprechenden Kederschienen ist bei der erfindungsgemäßen Konstruktion nicht erforderlich.

Die Gerüstbauplanen werden in einfacher Art und Weise auf der Anschlussprofileinheit festgetackert und die Abdeckprofileinheit sorgt anschließend für eine zuverlässige und regendichte Abdeckung bei gleichzeitiger Vorspannung der Planen.

Weitere Ausführungsformen und Vorteile der Erfindung ergeben sich durch die in den Ansprüchen ferner aufgeführten Merkmale sowie durch das nachstehend angegebene Ausführungsbeispiel. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im folgenden anhand des in der Zeichnung dargestellten Beispiels näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: Ansicht einer Planendachkonstruktion, ausgebildet als Satteldach mit zwei Gitterträgern und aufgesattelten Anschlussprofileinheiten,
- Fig. 2: schematischer Schnitt durch die Dachkonstruktion gemäß Fig. 1 entlang Schnittführung I-I mit zusätzlich dargestellter Plane und Abdeckprofileinheit im noch nicht befestigten Zustand,
- Fig. 3: schematische Detailperspektivuntersicht unter eine Planendachkonstruktion gemäß Fig. 1 ohne Darstellung der Planen und der Unterkonstruktion für die Binder,
- Fig. 4: schematische Untersichtsperspektivdarstellung des Details A gemäß Fig. 3 in Explosionsdarstellung und
- Fig. 5: schematischer Schnitt durch eine Anschlussprofileinheit mit Vollprofileinheit unter Darstellung des Anschlusses der seitlichen Abstützeinheiten und der angeschlossenen Abdeckprofileinheit.

### WEGE ZUM AUSFÜHREN DER ERFINDUNG

Die in Fig. 1 im Querschnitt schematisch dargestellte Planendachkonstruktion 10 weist in diesem Querschnitt zwei jeweils nach außen geneigte Dachbinder 12 auf, die im Firstbereich über Verbindungselemente 48 miteinander verbunden sind, sodass eine Satteldachkontur ensteht. Die Dachbinder 12 sind als Gitterträger 12 aus Aluminium mit einem rohrförmigen Obergurt 14, einem rohrförmigen Untergurt 16 und steigenden und fallenden Rohrdiagonalen 15 ausgebildet.

Im unteren Endbereich ist jeder Gitterträger 12 an eine in Fig. 1 schematisch dargestellte Unterkonstruktion 22 angeschlossen. Diese Unterkonstruktion 22 kann beispielsweise einen gelenkigen Anschluss der Gitterträger 12 darstellen. Es ist auch möglich, dass der Obergurt 14 und der Untergurt 16 in diesem Bereich an Gerüststiele in bekannter Art und Weise angeschlossen sind. Die Gitterträger 12 stammen wiederum aus einem im Stand der Technik bekannten Gerüsttragsystem, beispielsweise aus dem sogenannten Layher-Blitz-Gerüstsystem.

Auf die Obergurte 14 der Gitterträger 12 ist jeweils eine über die gesamte Länge des Gitterträgers 12 verlaufende Anschlussprofileinheit 24 aufgesattelt, wobei unterseitig an der Anschlussprofileinheit 24 Vorsprungeinheiten 30 angeschlossen sind, deren Endbereich wiederum eine Rohrkupplung 32 zum lösbar klemmenden Anschluss an den Obergurt 14 des Dachbinders 12 aufweist. Die Anschlussprofileinheit 24 ist als nach oben offene U-Profileinheit ausgebildet, wobei deren Innenraum eine Vollprofileinheit 26, die als Kantholz ausgebildet ist, derart ausfüllt, dass die nach oben weisenden Enden der Stege der U-Profileinheit 24 bündig mit der Oberseite des Kantholzes 26 abschließen.

In dem Zwischenbereich zwischen dem Obergurt 14 und dem Gitterträger 12 und der Anschlussprofileinheit 24 sind unterseitig an der Anschlussprofileinheit 24 Anschlusselemente 28 angeschlossen, die in einem geringeren Abstand A unterienander als der Abstand B der Vorsprungeinheiten 30 in Längsrichtung der Anschlussprofileinheit 24 angeschlossen sind.

Die Anschlussprofileinheit 24 ist durch seitliche Abstützeinheiten 20 (siehe Fig. 3 beziehungsweise Fig. 4) gegen seitliches Ausweichen gesichert. Durch die Verbindung mit dem Gitterträger 12 wirkt die seitliche Abstützung 20 auch auf den Gitterträger 12.

Die seitlichen Abstützeinheiten 20 sind als rahmenartige Doppelgeländer 20 ausgebildet, die jeweils zwei in einem Abstand A in Längsrichtung zur Anschlussprofileinheit 24 beabstandet vorhandene Einzelstäbe 21 aufweist, die im Endbereich durch eine Querstrebe 23 zu einem Rahmen verbunden sind. Im stirnseitigen Endbereich jedes Einzelstabes 21 ist eine rechtwinklig zu diesem gebogene, abgeflachte Vorsprungeinheit 38 vorhanden, die in die Anschlusselemente 28 der Anschlussprofileinheit 24 eingeführt werden können, wobei die Anschlusselemente 28 als Einhängetaschen 34 mit Keil 36 (Fig. 5) ausgebildet sind.

Die Doppelgeländer 20 sind ebenfalls standardisierte Gerüstsystem-Bauteile aus dem bekannten Layher-Blitz-Gerüstsystem. Der klemmende lösbare Anschluss mittels des Keiles 36 der Einhängetasche 34 der von beiden Seiten in die Einhängetasche 34 eingeführten Vorsprungeinheiten 38 der Doppelgeländer 20 mittels eines Hammerschlages stellt einen äußerst einfachen und effektiven Schnell-Montage-Anschluss der Doppelgeländer 20 an das U-Profil 24 dar.

Zwischen zwei in Längsrichtung mit dem Abstand C vorhandenen Gitterträgerpaaren 12 ist auf der Anschlussprofileinheit 24 eine Plane 18 befestigt. Die Befestigung der Plane 18 beziehungsweise der auf beiden Seiten der Anschlussprofileinheit 24 ankommenden Planen 18 ist in Fig. 5 schematisch im Querschnitt dargestellt. Jede Plane 18 wird über die Anschlussprofileinheit 24 gezogen, sodass sie in einfacher Art und Weise beispielsweise mittels Metallklammern 42 an der Vollprofileinheit 26 (Kantholz 26) angetackert werden kann. Sodann wird die Plane 18 der gegenüberliegenden Seite über die Anschlussprofileinheit 24 gezogen und ebenfalls mit Metallklammern 42 angetackert. Schließlich ist noch eine nach unten hutförmig offene Abdeckprofileinheit 40 mit nach unten weisenden Schenkeln 46 vorhanden, deren lichter Innenabstand größer ist als der Außenabstand der Schenkel 46 der Anschlussprofileinheit 24. Durch die Schenkel 46 der Abdeckprofileinheit 40 wird die Plane 18 nach unten gedrückt, wodurch eine gewisse Vorspannung erzeugt wird und die Plane 18 auf den seitlichen Abstützeinheiten 20 nahezu aufliegt. Die Abdeckprofileinheit 40 ist über Schrauben 44 mit der Vollprofileinheit 26 verbunden.

Der Abstand C der Gitterträger 12 liegt bei einem konkreten Ausführungsbeispiel bei 257 cm (Zentimeter). Im Gerüstbau übliche, einfache Planen weisen eine Breite von 270 cm (Zentimeter) auf, sodass mit diesen Planen eine ausreichende Überlappung im Bereich der Anschlussprofileinheit 24 gegeben ist.

Mit der dargestellten Konstruktion ist eine äußerst kostengünstige Dachlösung möglich, da größtenteils Serienteile aus dem Gerüstbau eingesetzt werden können.

Der standardisierte Aufbau eines Schnell-Montage-Hallendaches kann beispielsweise wie folgt durchgeführt werden. Nachdem die Unterkonstruktion 22 beispielsweise aus Layher-Blitz- oder Layher-Allround-Gerüstsystem-Bauteilen erstellt ist, werden zumindest zwei in Längsrichtung beabstandet zueinander angeordnete Sattelbinder, bestehend aus zwei Gitterträgern 12, an der Unterkonstruktion 22 befestigt. Danach werden die Anschlussprofileinheiten 24 mit eingelegtem Kantholz 26 über die Rohrkupplungen 32 am Obergurt 14 der Gitterträger 12 befestigt. Anschließend erfolgt die Aussteifung der Binder beziehungsweise Gitterträger 12 am Obergurt 14 beziehungsweise an der Anschlussprofileinheit 24 durch die seitlichen Abstützeinheiten 20 (Doppelgeländer) als Serien-Bauteile in einfacher Art und Weise durch Einfügen der Vorsprungeinheiten 38 in die Einhängetaschen 34 und anschließendem Hammerschlag auf den Keil 36. Die geringen Abstände der Doppelgeländer 20, die bevorzugt im Bereich zwischen 40 cm (Zentimeter) bis 60 cm (Zentimeter) liegen, verhindern das Entstehen von Wassersäcken. Anschließend werden weitere Sattelbinder aufgestellt und mit dem Doppelgeländer 20 seitlich ausgesteift. Die Dachplanen 18 werden dann auf das Kantholz 26 getackert, wobei dann am Planenstoß die Abdeckflächen aufgeschraubt werden, die zum Abdichten und zum Spannen der Dachplanen 18 dienen. Durch das Spannen der Dachplanen 18 wird einer Wassersackbildung weiter entgegengewirkt. Zudem wird die Plane 18 durch die Vorspannung unempfindlich gegen Flatterbewegungen infolge Windeinfluss.

Bevorzugt sind die Gitterträger 12 aus Aluminium und weisen in einem Ausführungsbeispiel eine Systemhöhe von 45 cm (Zentimeter) auf. Mit einer derartigen Konstruktion sind Spannweiten von bis zu 15 m (Meter) ohne Schneelast problemlos abtragbar. Mittels eines zusätzlichen Zugbandes, das von Binderende zu Binderende je Sattelbinder gespannt wird, wird eine Abtragung einer erhöhten Dachlast, zum Beispiel zusätzliche Schneelast, ermöglicht.

Die dargestellte Dachkonstruktion 10 ermöglicht eine äußerst schnelle Montage beziehungsweise Demontage und setzt in Verbindung mit der Verwendung von vielen Serien-Gerüstteilen eine wirtschaftliche Lösung um.

## Patentansprüche

1. Planendachkonstruktion (10) mit
- mehreren parallel beabstandet zueinander angeordneten an oder auf einer Unterkonstruktion (22) lagerbaren Dachbindern mit obergurten, insbesondere Gitterträgern (12) mit Obergurt (14), Diagonalen (15) und Untergurt (16),
- seitlichen Abstützeinheiten (20) für die Dachbinder und
- einer Dachhaut,
**dadurch gekennzeichnet, dass**
- die Dachhaut als Plane (18) ausgebildet ist,
- auf dem Obergurt (14) des Binders eine Anschlussprofileinheit (24) lösbar aufgesattelt ist,
- an oder in der Anschlussprofileinheit (24) eine das Einschlagen oder Einschrauben von Befestigungsmitteln erlaubende Vollprofileinheit (26) angeordnet ist,
- die Plane (18) über in die Vollprofileinheit (26) eingeschlagene oder eingeschraubte Befestigungsmittel an die Anschlussprofileinheit (24) angeschlossen ist und
- an der Anschlussprofileinheit (24) Anschlusselemente (28) zum lösbaren Anschluss der seitlichen Abstützeinheiten (20) vorhanden sind.

2. Planendachkonstruktion nach Anspruch 1,
**dadurch gekennzeichnet, dass**
die Anschlussprofileinheit (24) einen nach oben offenen U-Profilquerschnitt aufweist und die vollprofileinheit (26) als in der Anschlussprofileinheit (24) angeordnetes Kantholz ausgebildet ist.

3. Planendachkonstruktion nach Anspruch 1 oder 2,
**dadurch gekennzeichnet, dass**
die Anschlussprofileinheit (24) über Vorsprungeinheiten (30) mit Rohrkupplungen (32) an dem Obergurt (14) des Gitterträgers (12) angeschlossen ist.

4. Planendachkonstruktion nach einem oder mehreren der vorstehenden Ansprüche,
**dadurch gekennzeichnet, dass**
die Anschlusselemente (28) als Einhängetaschen (34) mit Keil (36) ausgebildet sind, in die eine in den Endbereichen der Abstützeinheiten (20) jeweils vorhandene Vorsprungeinheit (38) eingeführt ist und die Vorsprungeinheit (38) mittels des Keiles (36) jeweils lösbar in den Einhängetaschen (34) arretiert ist.

5. Planendachkonstruktion nach Anspruch 4,
**dadurch gekennzeichnet, dass**
die seitlichen Abstützeinheiten (20) als serienmäßig hergestellte Geländerstäbe eines bekannten Standard-Gerüstsystem, insbesondere des Blitz-Gerüstsystems der Firma Layher, ausgebildet sind.

6. Planendachkonstruktion nach Anspruch 4,
**dadurch gekennzeichnet, dass**
die seitlichen Abstützeinheiten (20) als rahmenartiges serienmäßig hergestelltes Doppelstabgeländer eines bekannten Standard-Gerüsts, insbesondere des Blitz-Gerüsts der Firma Layher, ausgebildet sind.

7. Planendachkonstruktion nach einem oder mehreren der vorstehenden Ansprüche,
**dadurch gekennzeichnet, dass**
der Abstand der seitlichen Abstützeinheiten (20) untereinander im Bereich zwischen 40 cm (Zentimeter) und 60 cm (Zentimeter) liegt.

8. Planendachkonstruktion nach einem oder mehreren der vorstehenden Ansprüche,
**dadurch gekennzeichnet, dass**
die Breite der Plane (18) im Wesentlichen dem Abstand zweier Dachbinder (12) entspricht.

9. Planendachkonstruktion nach einem oder mehreren der vorstehenden Ansprüche,
**dadurch gekennzeichnet, dass**
auf der Anschlussprofileinheit (24) und/oder der Vollprofileinheit (26) eine hutförmige, nach unten offene Abdeckprofileinheit (40) angeschlossen ist, die mit ihren Schenkeln die angeschlossene Plane (18) nach unten drückt, wodurch innerhalb der Plane (18) eine Vorspannung erzeugt wird.

10. Planendachkonstruktion nach einem oder mehreren der vorstehenden Ansprüche,
**dadurch gekennzeichnet, dass**
die Anschlusselemente (28) für die seitlichen Abstützeinheiten (20) unterseitig an der Anschlussprofileinheit (24) angeschlossen sind.

11. Planendachkonstruktion nach einem oder mehreren der vorstehenden Ansprüche,
**dadurch gekennzeichnet, dass**
die Gitterträger (12) als serienmäßig hergestelltes Gerüstbauteil eines bekannten Standard-Gerüsts, insbesondere des Blitz-Gerüsts der Firma Layher, ausgebildet sind.

12. Planendachkonstruktion nach einem oder mehreren der vorstehenden Ansprüche,
**dadurch gekennzeichnet, dass**
die Gitterträger (12) aus Aluminium bestehen.

13. Planendachkonstruktion nach einem oder mehreren der vorstehenden Ansprüche,
**dadurch gekennzeichnet, dass**
die Anschlussprofileinheit (24) aus Stahl besteht.

14. Planendachkonstruktion nach einem oder mehreren der vorstehenden Ansprüche,
**dadurch gekennzeichnet, dass**
die Plane (18) mit eingeschlagenen, insbesondere getackerten Metallklammern (42) an der Vollprofileinheit (26) befestigt ist.

15. Planendachkonstruktion nach Anspruch 9,
**dadurch gekennzeichnet, dass**
die Abdeckprofileinheit (40) mittels Schrauben (44) mit der Vollprofileinheit (26) verbunden ist.

## Claims

1. Sheeted roof construction (10) with
- a plurality of roof trusses with upper chords arranged parallel at a distance in relation to one another and mounted next to or on a substructure (22), in particular lattice girders (12) with an upper chord (14), diagonals (15) and a lower chord (16),
- lateral supporting units (20) for the roof trusses and
- a roof covering,
**characterized in that**
- the roof covering is executed as a sheet (18),
- a connection profile unit (24) is detachably saddle-mounted on the upper chord (14) of the truss,
- a full-profile unit (26) permitting the hammering-in or screwing-in of securing means is arranged on or in the connection profile unit (24),
- the sheet (18) is connected to the connection profile unit (24) via securing means hammered or screwed into the full-profile unit (26), and
- connection elements (28) for the detachable attachment of the lateral supporting units (20) are present on the connection profile unit (24).

2. Sheeted roof construction according to Claim 1,
**characterized in that** the connection profile unit (24) exhibits an upwardly open u-shaped profiled cross section, and **in that** the full-profile unit (26) is executed as squared timber arranged in the connection profile unit (24).

3. Sheeted roof construction according to Claim 1 or 2,
**characterized in that** the connection profile unit (24) is connected to the upper chord (14) of the lattice girder (12) via projecting units (30) with tube unions (32).

4. Sheeted roof construction according to one or more of the preceding claims,
**characterized in that** the connection elements (28) are executed as suspension pockets (34) with a taper (36), into which a projecting unit (38) present in the end areas of the supporting units (20) is introduced and the projecting unit (38) is retained in each case in a removable fashion in the suspension pockets (34) by means of the taper (36).

5. Sheeted roof construction according to Claim 4,
**characterized in that** the lateral supporting units (20) are executed as series-manufactured railing bars of a familiar standard framework system, in particular the "Blitz" (lightning) framework system from the Layher company.

6. Sheeted roof construction according to Claim 4,
**characterized in that** the lateral supporting units (20) are executed as a framework-like dual-bar railing of a familiar standard framework, in particular the "Blitz" (lightning) framework from the Layher company.

7. Sheeted roof construction according to one or more of the preceding claims,
**characterized in that** the mutual distance between the lateral support units (20) is in the order of 40 cm (centimetres) to 60 cm (centimetres).

8. Sheeted roof construction according to one or more of the preceding claims,
**characterized in that** the width of the sheet (18) corresponds essentially to the distance between two roof trusses (12).

9. Sheeted roof construction according to one or more of the preceding claims,
**characterized in that** a hat-shaped, downwardly open covering profile unit (40) is attached to the connection profile unit (24) and/or the full-profile unit (26), which hat-shaped profile unit pushes the attached sheet (18) downwards with its legs, as a result of which a certain pretension is produced within the sheet (18).

10. Sheeted roof construction according to one or more of the preceding claims,
**characterized in that** the connection elements (28) for the lateral supporting units (20) are connected to the connection profile unit (24) on the underside.

11. Sheeted roof construction according to one or more of the preceding claims,
**characterized in that** the lattice girders (12) are executed as series-manufactured framework components of a familiar standard framework, in particular the "Blitz" (lightning) framework from the Layher company.

12. Sheeted roof construction according to one or more of the preceding claims,
**characterized in that** the lattice girders (12) consist of aluminium.

13. Sheeted roof construction according to one or more of the preceding claims,
**characterized in that** the connection profile unit (24) consists of steel.

14. Sheeted roof construction according to one or more of the preceding claims,
**characterized in that** the sheet (18) is attached to the full-profile unit (26) with hammered-in, and particularly stapled, metal clips (42).

15. Sheeted roof construction according to Claim 9,
**characterized in that** the covering profile unit (40) is attached to the full-profile unit (26) with screws (44).

## Revendications

1. Structure de toit (10) à double pente comprenant
- plusieurs fermes munies de membrures supérieures, agencées parallèlement à distance les unes des autres et pouvant être montées contre ou sur une structure sous-jacente (22), notamment conçues comme des supports en treillis (12) comprenant une membrure supérieure (14), des contrefiches (15) et une membrure inférieure (16),
- des unités latérales d'appui (20) affectées auxdites fermes, et
- une couverture,
**caractérisée par le fait**
- **que** la couverture est réalisée sous la forme d'une bâche (18),
- **qu'**une unité profilée de rattachement (24) est posée amoviblement à cheval sur la membrure supérieure (14) de la ferme,
- **qu'**une unité profilée massive (26), autorisant la mise en place de moyens de fixation, par percussion ou par vissage, est disposée sur ou dans ladite unité profilée de rattachement (24),
- **que** la bâche (18) est reliée à l'unité profilée de rattachement (24) par l'intermédiaire de moyens de fixation mis en place, par percussion ou par vissage, dans ladite unité profilée massive (26), et
- **que** des éléments de rattachement (28) sont présents sur ladite unité profilée de rattachement (24), en vue du rattachement libérable des unités latérales d'appui (20).

2. Structure de toit à double pente selon la revendication 1,
**caractérisée par le fait**
**que** l'unité profilée de rattachement (24) présente une section transversale profilée en U ouvert vers le haut, et l'unité profilée massive (26) est réalisée sous la forme d'une poutrelle logée dans ladite unité profilée de rattachement (24).

3. Structure de toit à double pente selon la revendication 1 ou 2,
**caractérisée par le fait**
**que** l'unité profilée de rattachement (24) est reliée à la membrure supérieure (14) du support en treillis (12) par l'intermédiaire d'unités protubérantes (30) dotées d'accouplements tubulaires (32).

4. Structure de toit à double pente selon l'une ou plusieurs des revendications précédentes,
**caractérisée par le fait**
**que** les éléments de rattachement (28) sont réalisés comme des goussets de suspension (34) pourvus d'une cale (36), et dans lesquels est introduite une unité protubérante (38) respectivement présente dans les régions extrêmes des unités d'appui (20), ladite unité protubérante (38) étant respectivement arrêtée de façon libérable, dans lesdits goussets de suspension (34), au moyen de ladite cale (36).

5. Structure de toit à double pente selon la revendication 4,
**caractérisée par le fait**
**que** les unités latérales d'appui (20) sont réalisées sous la forme de barreaux de balustres fabriqués en série et faisant partie d'un système d'échafaudage normalisé connu, en particulier du système de charpentage "Blitz" de la société Layher.

6. Structure de toit à double pente selon la revendication 4,
**caractérisée par le fait**
**que** les unités latérales d'appui (20) sont réalisées sous la forme de balustres à barreaux doubles en forme de cadres, fabriqués en série et faisant partie du système de charpentage "Blitz" de la société Layher.

7. Structure de toit à double pente selon l'une ou plusieurs des revendications précédentes,
**caractérisée par le fait**
**que** la distance, séparant mutuellement les unités latérales d'appui (20), se situe dans la plage comprise entre 40 cm (centimètres) et 60 cm (centimètres).

8. Structure de toit à double pente selon l'une ou plusieurs des revendications précédentes,
**caractérisée par le fait**
**que** la largeur de la bâche (18) correspond, pour l'essentiel, à la distance séparant deux fermes (12).

9. Structure de toit à double pente selon l'une ou plusieurs des revendications précédentes,
**caractérisée par le fait**
**qu'**une unité profilée de recouvrement (40), revêtant la forme d'un chapeau ouvert vers le bas et rattachée à l'unité profilée de rattachement (24) et/ou à l'unité profilée massive (26), exerce une pression vers le bas, par ses branches, sur la bâche rattachée (18), ce qui développe une précontrainte à l'intérieur de ladite bâche (18).

10. Structure de toit à double pente selon l'une ou plusieurs des revendications précédentes,
**caractérisée par le fait**
**que** les éléments de rattachement (28), affectés aux unités latérales d'appui (20), sont reliés à la face inférieure de l'unité profilée de rattachement (24).

11. Structure de toit à double pente selon l'une ou plusieurs des revendications précédentes,
**caractérisée par le fait**
**que** les supports en treillis (12) sont réalisés sous la forme d'une pièce structurelle d'échafaudage fabriquée en série et faisant partie d'un système de charpentage normalisé connu, en particulier du système de charpentage "Blitz" de la société Layher.

12. Structure de toit à double pente selon l'une ou plusieurs des revendications précédentes,
**caractérisée par le fait**
**que** les supports en treillis (12) consistent en de l'aluminium.

13. Structure de toit à double pente selon l'une ou plusieurs des revendications précédentes,
**caractérisée par le fait**
**que** l'unité profilée de rattachement (24) consiste en de l'acier.

14. Structure de toit à double pente selon l'une ou plusieurs des revendications précédentes,
**caractérisée par le fait**
**que** la bâche (18) est fixée à l'unité profilée massive (26) par des agrafes métalliques (42) enfoncées par percussion, notamment enchâssées.

15. Structure de toit à double pente selon la revendication 9,
**caractérisée par le fait**
**que** l'unité profilée de recouvrement (40) est reliée à l'unité profilée massive (26) au moyen de vis (44).
